# EUROPÄISCHE PATENTSCHRIFT

(11) **EP 2 047 493 B1**
(45) Veröffentlichungstag und Bekanntmachung des Hinweises auf die Patenterteilung: **20.04.2011**
(21) Anmeldenummer: 07787553.2
(22) Anmeldetag: 16.07.2007
(51) Int. Cl.: H01H 25/04

(54) **MESSGERÄT FÜR DIE AUTOMATISIERUNGSTECHNIK MIT EINER EINHANDBEDIENUNG**
INSTRUMENT FOR AUTOMATION WITH SINGLE-HANDED OPERATION
APPAREIL DE MESURE POUR LA TECHNIQUE D'AUTOMATION, COMMANDÉ D'UNE SEULE MAIN

(30) Priorität: 04.08.2006 DE 102006036908
(43) Veröffentlichungstag der Anmeldung: 15.04.2009
(73) Patentinhaber: Endress+Hauser Conducta Gesellschaft für Mess- und Regeltechnik mbH & Co. KG, 70839 Gerlingen (DE)
(72) Erfinder: FINK, Nicolai, 4147 Aesch (CH); HARTMANN, Thomas, 71665 Vaihingen/Enz (DE); SEGUIN, Holger, 87688 Betzigau (DE); WEIBEL, Mathieu, 68310 Wittelsmeir (FR)
(74) Vertreter: Andres, Angelika Maria
(86) Internationale Anmeldenummer: PCT/EP2007/057285
(87) Internationale Veröffentlichungsnummer: WO 2008/015095

(56) Entgegenhaltungen:
- WO-A-02/064196
- WO-A-2004/027803

## Beschreibung

Die Erfindung betrifft ein Messgerät für die Automatisierungstechnik mit einer Einhandbedienung gemäß dem Oberbegriff des Anspruchs 1.

In der Automatisierungstechnik werden vielfach Meßgeräte eingesetzt, die zur Erfassung der Prozessvariablen Druck, Temperatur, Durchfluss, pH-Wert, etc. dienen. Eine Vielzahl derartiger Messgeräte wird von der Firmengruppe Endress+Hauser hergestellt und vertrieben.

Herkömmliche Messgeräte für die Automatisierungstechnik mit einer Einhandbedienung bestehen in der Regel aus einem Elektronikgehäuse, dessen Innenraum mit einem Deckel verschließbar ist. In diesem Deckel ist meist ein Abdeckglas integriert, das die Sicht auf eine hinter dem Abdeckglas liegenden Anzeige-/Bedieneinheit freigibt. Um die Geräteelektronik zu schützen, verschließt der Deckel den Innenraum des Gehäuses dicht, so, dass Schmutz bzw. Wasser nicht in den Innenraum eindringen können.

Die Anzeige-Bedieneinheit umfasst mehrere Tastenfelder, die durch das Abdeckglas hindurch aktiviert werden können

Neben solchen Tastenfeldern sind auch noch zur Bedienung von Messgeräten so genannte Drehdrückschalter bekannt. Durch Drehen des Drehdrückschalters kann der Inhalt einer Anzeige (z. B. LC-Display) geändert bzw. ausgewählt werden. Problematisch bei solchen Drehdrückschaltern ist jedoch, dass sie sehr aufwendig aufgebaut sind, um eine in der Automatisierungstechnik typische Dichtigkeit zu gewährleisten. Außerdem nehmen sie sehr viel Platz in Anspruch weshalb sie bei kleineren Geräten i.d.R. nicht eingesetzt werden.

Sowohl Drehdrückschalter, wie auch Tastenfelder erlauben keine Bedienung mit Schutzhandschuhen, wie sie z. B. im Petrobereich verwendet werden. Fehlt ein Drehdrückschalter so muss der Bediener auf dessen Vorteile, z.B. einer besonders zügigen Bedienbarkeit verzichten.

Aufgabe der Erfindung ist es deshalb, ein Messgerät für die Automatisierungstechnik mit einer Einhandbedienung zu schaffen, das die oben genannten Nachteile nicht aufweist, das insbesondere einen möglichst guten Schutz für die Geräteelektronik gewährleistet und das darüber hinaus auch eine Bedienung mit Schutzhandschuhen ermöglicht.

Gelöst wird diese Aufgabe durch die in Anspruch 1 angegebenen Merkmale. Vorteilhafte Weiterentwicklungen der Erfindung sind in den Unteransprüchen angegeben.

Die wesentliche Idee der Erfindung besteht darin, randseitig am Deckel eines Messgerätes ein bewegliches Ringelement anzuordnen, das eine Einhandbedienung ermöglicht. Das Ringelement ist dabei zur Längsachse des Deckels geringfügig verschiebbar und um die Längsachse des Deckels drehbar angeordnet. Am Deckel sind Sensoren vorgesehen, die zur Erfassung der Dreh- und Linearbewegung des Ringelements dienen.

Nachfolgend ist die Erfindung anhand eines in der Zeichnung dargestellten Ausführungsbeispiels näher erläutert.

Es zeigen:
Fig. 1 Explosionsdarstellung eines herkömmlichen Messgerät für die Automatisierungstechnik;
Fig. 2 Schnittdarstellung im Deckelbereich eines erfindungsgemäßen Messgeräts für die Automatisierungstechnik;
Fig. 3 Aufsicht auf ein erfindungsgemäßes Messgerät.

In Fig. 1 ist ein herkömmliches Messgerät für die Automatisierungstechnik dargestellt. Das Messgerät 1 besteht im Wesentlichen aus einem Gehäuse 2, das zur Aufnahme einer Geräteelektronik 8 dient. Die Geräteelektronik 8 umfasst eine Anzeige-/Bedieneinheit 10 mit drei Tastenfelder T1, T2, T3 zur Eingabe und einem LC-Display zur Anzeige.

Der Innenraum 4 des Gehäuses 2 ist mit einem Deckel 6 verschlossen. Damit das LC-Display und die Tastenfelder T1, T2, T3 von außen sichtbar sind, weist der Deckel 6 ein entsprechendes Fenster 12 auf. Er ist fest mit dem Gehäuse 2 verschraubt. Zur Energieversorgung des Messgeräts 1 dient ein Hilfsenergieanschluss 7. Das vom Meßgerät erfasste Messsignal kann über einen Signalanschluss 9 zum Beispiel an eine Warte weitergeleitet werden.

In Fig. 2 ist der Deckelbereich eines erfindungsgemäßen Messgeräts näher dargestellt. Entsprechende Teile in Fig. 2 weisen dieselbe Bezifferung wie in Fig. 1 auf.

Der Deckel 6 ist hierbei zweiteilig ausgeführt. Er besteht aus einem Deckelgrundkörper 16 und einem Ringelement 14. Das Ringelement 14 stützt sich elastisch über ein Federelement 30 am Deckelgrundkörper 16 ab.

Das Ringelement 14 ist um die Längsachse L drehbar gelagert. Es kann zusätzlich noch parallel zur Längsachse geringfügig verschoben werden.

Weiterhin ist in Fig. 2 das Gewinde 18 dargestellt, über das der Deckelgrundkörper 16 mit dem Gehäuse 2 verschraubt ist. Entsprechende Dichtungselemente sind jedoch nicht dargestellt.

Am Deckel 6 sind Sensoren 20 angeordnet, über die die Drehbewegung und die Hubbewegung des Ringelements 16 erfasst werden können. Entsprechende Verbindungsleitungen zur Geräteelektronik 8 sind der Übersichtlichkeit halber nicht näher dargestellt.

Durch verstärktes Drücken des Ringelements 14 in Richtung des Gehäuses 2 gelangen entsprechende Kontaktflächen 40a bzw. 40b zur Anlage. Die Ausgestaltung der Kontaktflächen 40a und 40b ist so, dass diese eine Kraftübertragung zwischen Ringelement 14 und Deckelgrundkörper 16 ermöglichen. Dadurch kann der Deckel 6 über das Ringelement 14 gedreht werden. So kann z. B. der Deckel 6 vom Gehäuse 2 gelöst oder mit diesem fest verschraubt werden.

Hinter einem Abdeckglas 12a ist eine Anzeigeeinheit 10a vorgesehen.

Nachfolgend ist die Funktionsweise der Erfindung näher erläutert. Durch Drehen des Ringelements 14 kann der Inhalt des LC-Displays LCD entsprechend einer vorgesehenen Menüauswahl geändert werden. So kann zum Beispiel die Einheit, mit der ein Messwert im LC-Display dargestellt werden soll, verändert werden. Bestätigt wird die Auswahl der Einheit durch Drücken, verworfen wird die Einheit durch Ziehen des Ringelements 14.

In Fig. 3 ist eine Aufsicht auf ein erfindungsgemäßes Messgerät 1 dargestellt. Über das Ringelement 14 kann, wie dargestellt, die dritte Kommastelle des angezeigten Werts 0,94 geändert werden. In einfacher Weise bedeutet eine Linksdrehung "hoch oder minus", ein Rechtsdrehen "runter oder plus", ein Drücken "enter oder ja, Auswahl hinein oder aufklappen", ein Ziehen "escape oder nein, Abbrechen zurück oder schließen".

In Fig. 3 ist zusätzlich noch grob angedeutet, wie die Einhandbedienung erfolgt wenn das Gehäuse die Größe einer Hand nicht wesentlich übersteigt. Bei noch größeren Gehäusen wird das Ringelement an der Seite angefasst.

In vorteilhafter Weise sind die Sensoren 20 als Hall-Sensoren oder optische Sensoren ausgebildet.

In vorteilhafter Weise sind Ringelement 14 und Deckel 6 über die Kontaktflächen 40a, 40b reibschlüssig koppelbar, um so ein einfaches Lösen bzw. Verschrauben des Deckels 6 zu ermöglichen.

Mit Hilfe des erfindungsgemäßen Messgeräts für die Prozessautomatisierungstechnik ist auch eine Einhandbedienung mit teilweise recht klobigen Schutzhandschuhen möglich. Das Ringelement 14 weist hierfür einen Durchmesser von ca. 10 cm auf. Durch eine entsprechende Riffelung am Rand des Ringelements 14 kann dieses auch mit klobigen Schutzhandschuhen einfach und zuverlässig gedreht, gedrückt oder gezogen werden. Ein weiterer Vorteil, den die Erfindung bietet, ist das keine mechanischen Durchführungen in den Innenraum 4 des Messgeräts führen. Dadurch kann das Messgerät entsprechend der gewünschten Dichtheit ausgeführt werden.

Das Ringelement 14 ermöglicht aufgrund seiner Ausgestaltung ein relativ großes Fenster. Da entsprechende Tastenfelder entfallen, kann der gewonnene Raum für ein größeres LC-Display genutzt werden.

### Bezugszeichenliste

**Tabelle 1**

| | |
|---|---|
| Längsachse | L |
| Dreh- und Linearbewegung | |
| Messgerät | 1 |
| Gehäuse | 2 |
| Innenraum | 4 |
| Deckel | 6 |
| Hilfsenergieanschluss | 7 |
| Geräteelektronik | 8 |
| Signalanschluss | 9 |
| Anzeig-/Bedieneinheit | 10 |
| Anzeigeeinheit | 10a |
| Fenster | 12 |
| Abdeckglas | 12a |
| Ringelement | 14 |
| Gewindeverschraubung | 18 |
| Sensoren | 20 |
| Federelement | 30 |
| Kontaktfläche | 40 a, 40 b |

## Patentansprüche

1. Messgerät für die Automatisierungstechnik mit einer Einhandbedienung, bestehend aus einem Gehäuse (2) mit einem Innenraum der mit einem Deckel (6) verschließbar ist und der zur Aufnahme einer Geräteelektronik (8) dient, wobei die Geräteelektronik ein Anzeigeeinheit (10) umfasst, die über ein am Deckel vorgesehenes Fenster (12) einsehbar ist **dadurch gekennzeichnet, dass** randseitig am Deckel (6) ein bewegliches Ringelement (14) angeordnet ist, das parallel zur Längsachse L des Deckels (6) geringfügig verschiebbar und um die Längsachse L des Deckels (6) drehbar gelagert ist und dass am Deckel (6) Sensoren (20) angeordnet sind, die zur Erfassung der Dreh- und Linearbewegung des Ringelements (14), über die die Anzeigeeinheit (10a) angesteuert wird, dienen.

2. Messgerät nach Anspruch 1, **dadurch gekennzeichnet, dass** die Sensoren als Hall-Sensoren ausgebildet sind.

3. Messgerät nach Anspruch 1, **dadurch gekennzeichnet, dass** die Sensoren als Optische Sensoren ausgebildet sind.

4. Messgerät nach Anspruch 2-3, **dadurch gekennzeichnet, dass** das Fenster (12) aus einem Abdeckalas (12a) gebildet wird.

5. Messgerät nach einem der vorhergehenden Ansprüche, **dadurch gekennzeichnet, dass** Deckel (6) und Gehäuse (2) über eine Gewindeverschraubung (16) axial fixiert sind.

6. Messgerät nach einem der vorhergehenden Ansprüche, **dadurch gekennzeichnet, dass** der Deckel, den Innenraum (Wasser-, Staub-, Gas-) dicht verschließt.

7. Messgerät nach einem der vorhergehenden Ansprüchen, **dadurch gekennzeichnet, dass** Ringelement und Deckel eine Kontaktfläche (40a, 40 b) aufweisen, die zum Öffnen und Schließen des Deckels (6) reibschlüssig koppelbar sind.

8. Messgerät nach einem der vorhergehenden Ansprüche, **dadurch gekennzeichnet, dass** zwischen Deckel (6) und Ringelement (14) ein Federelement (30) vorgesehen ist, das die permanente Kopplung der Kontaktflächen verhindert.

## Claims

1. Measuring device for automation engineering with one-hand operation comprising a housing (2) with an internal compartment which can be closed by a cover (6) and which serves to accommodate device electronics (8), where the device electronics comprise a display unit (10) which is visible via a window (12) provided on the cover, **characterized in that** a mobile ring element (14) is provided on the edge of the cover (6), which can be slightly moved parallel to the longitudinal axis L of the cover (6) and is pivot-mounted around the longitudinal axis L of the cover (6), and **in that** sensors (20) are arranged on the cover (6) which are used to record the rotational and linear movement of the ring element (14) via which the display unit (10a) is controlled.

2. Measuring device as per Claim 1, **characterized in that** the sensors are designed as Hall effect sensors.

3. Measuring device as per Claim 1, **characterized in that** the sensors are designed as optical sensors.

4. Measuring device as per Claims 2-3, **characterized in that** the window (12) is made from a cover glass (12a).

5. Measuring device as per one of the previous claims, **characterized in that** the cover (6) and the housing (2) are axially fixed in place via a threaded coupling (16).

6. Measuring device as per one of the previous claims, **characterized in that** the cover seals the internal compartment tight against water, dust or gas.

7. Measuring device as per one of the previous claims, **characterized in that** the ring element and cover have a contact surface (40a, 40b) which can be coupled via a friction-type connection to open and close the cover (6).

8. Measuring device as per one of the previous claims, **characterized in that** a spring element (30) is provided between the cover (6) and ring element (14) to prevent the permanent coupling of the contact surfaces.

## Revendications

1. Appareil de mesure destiné à la technique d'automatisation avec une commande d'une seule main, constitué d'un boîtier (2) dont l'espace intérieur peut être fermé avec un couvercle (6) et sert au logement d'une électronique d'appareil (8), l'électronique d'appareil comprenant une unité d'affichage (10), laquelle est visible à travers une fenêtre (12) prévue dans le couvercle, **caractérisé en ce qu'**est disposé sur le bord du couvercle (6) un élément annulaire (14) mobile, qui peut être déplacé légèrement, parallèlement à l'axe longitudinal L du couvercle (6) et qui est pivotant autour de l'axe longitudinal L du couvercle (6), et **en ce que** sont disposés sur le couvercle (6) des capteurs (20), qui servent à la détection du mouvement de rotation et linéaire de l'élément annulaire (14), par l'intermédiaire duquel l'unité d'affichage (10a) est commandé.

2. Appareil de mesure selon la revendication 1, **caractérisé en ce que** les capteurs sont conçus en tant que capteurs à effet Hall.

3. Appareil de mesure selon la revendication 1, **caractérisé en ce que** les capteurs sont conçus en tant que capteurs optiques.

4. Appareil de mesure selon la revendication 2 et 3, **caractérisé en ce que** la fenêtre (12) est constituée d'un verre de couverture (12a).

5. Appareil de mesure selon l'une des revendications précédentes, **caractérisé en ce que** le couvercle (6) et le boîtier (2) sont fixés axialement au moyen d'une vis filetée.

6. Appareil de mesure selon l'une des revendications précédentes, **caractérisé en ce que** le couvercle ferme l'espace intérieur de façon étanche (à l'eau, les poussières, les gaz).

7. Appareil de mesure selon l'une des revendications précédentes, **caractérisé en ce que** l'élément annulaire et le couvercle présentent une surface de contact (40a, 40b), qui peut être couplée par friction pour l'ouverture et la fermeture du couvercle (6).

8. Appareil de mesure selon l'une des revendications précédentes, **caractérisé en ce qu'**est prévu entre le couvercle (6) et l'élément annulaire (14) un élément à ressort (30), qui empêche le couplage permanent des surfaces de contact.
